# EUROPÄISCHE PATENTSCHRIFT

(11) **EP 4 105 432 B1**
(45) Veröffentlichungstag und Bekanntmachung des Hinweises auf die Patenterteilung: **07.05.2025**
(21) Anmeldenummer: 22181870.1
(22) Anmeldetag: 29.03.2019
(51) Int. Cl.: E06B 7/215

(54) **AUTOMATISCHE DICHTUNG MIT EINEM FÜHRUNGSELEMENT ZUM FÜHREN EINER SCHUBSTANGE UND VERFAHREN ZUM POSITIONIEREN DES FÜHRUNGSELEMENTES IN EINEM GEHÄUSE DER DICHTUNG**
SEAL WITH A LOWERABLE SEALING STRIP WHICH CAN BE LOWERED BY MEANS OF AN ACTUATOR-OPERATED LOWERING MECHANISM
JOINT D'ÉTANCHÉITÉ DOTÉ D'UNE BANDE D'ÉTANCHÉITÉ POUVANT ÊTRE ABAISSÉE AU MOYEN D'UN MÉCANISME D'ABAISSEMENT ACTIONNABLE À L'AIDE D'UN DÉCLANCHEUR

(30) Priorität: 20.02.2019 EP 19158350
(43) Veröffentlichungstag der Anmeldung: 21.12.2022
(62) Teilanmeldung aus: 19166220.4
(73) Patentinhaber: Athmer oHG, 59757 Arnsberg (DE)
(72) Erfinder: Ludwig, Maico, 24635 Rickling (DE); Hartung, Sergej, 57413 Finnentrop-Heggen (DE); Kowski, Julian, 58730 Fröndenberg (DE)
(74) Vertreter: Schäperklaus, Jochen

(56) Entgegenhaltungen:
- EP-A1- 3 284 896
- DE-T2- 602004 009 845
- GB-A- 2 304 776

## Beschreibung

Die Erfindung betrifft ein zweites Scherenelement für einen Absenkmechanismus zum Absenken einer Dichtleiste einer Dichtung und eine solche Dichtung mit einer absenkbaren Dichtleiste, die mittels eines durch einen Auslöser betätigbaren Absenkmechanismus absenkbar ist,
- wobei der Absenkmechanismus ein erstes Scherenelement und das vorgenannte zweite Scherenelement aufweist,
- wobei das erste Scherenelement über ein erstes Lager mittelbar oder unmittelbar schwenkbar mit einem Haltemittel verbunden ist und das zweite Scherenelement über ein zweites Lager schwenkbar mit der Dichtleiste verbunden ist, und die Scherenelemente über ein drittes Lager schwenkbar miteinander verbunden sind.

Aus dem Dokument EP 3 284 896 A1, dem Dokument DE 60 2004 009 845 T2 und dem Dokument CH 465 830 sind Dichtungen mit Absenkmechanismen bekannt, die ein erstes und ein zweites Scherenelement aufweisen. Ein Vorteil dieser Dichtungen ist, dass mit ihnen eine Absenkung der Dichtleiste parallel gegenüber dem Haltemittel - meist handelt es sich dabei um das sogenannte Außenprofil oder Gehäuse - und ohne seitlichen Versatz der Dichtleiste möglich ist. Das Dokument GB 2 304 776 A offenbart ein zweites Scherenelement gemäss dem Oberbegriff des Anspruchs 1.

Die bisher bekannten Dichtungen haben meist eine minimale Breite des Haltemittels von ca. 12 mm. Es gibt nur wenige Dichtungen, die eine geringere Breite, zum Beispiel von 8 mm haben. In vielen Anwendungsfällen sind aber Dichtungen erforderlich, die eine geringere Breite haben, zum Beispiel nur eine Breite von 8 mm. Es gibt einen Bedarf an verschiedenen Modellen von schmalen Dichtungen.

Hier setzt die vorliegende Gruppe von Erfindungen an.

Den Erfindungen liegt die Aufgabe zugrunde, automatische Dichtungen eingangs genannter Art, die eine geringe Breite und die einen Absenkmechanismus mit Scherenelementen haben, sowie ein für eine solche Dichtung besonders geeignetes Scherenelement vorzuschlagen.

Dieses Problem wird durch die Gruppe der Erfindungen gelöst. Jede Erfindung leistet dabei einen Beitrag für eine schmale Dichtung, mit zum Beispiel einer Breite von nur 8 mm.

Einen ersten Beitrag leistet dabei das erfindungsgemäße zweite Scherenelement nach Anspruch 1. Das erfindungsgemäße zweite Scherenelement ist für einen Absenkmechanismus vorgesehen, der ein erstes Scherenelement und das erfindungsgemäße zweite Scherenelement umfasst, wobei der Absenkmechanismus für eine Dichtung mit einer absenkbaren Dichtleiste vorgesehen ist. Erfindungsgemäß ist das zweite Scherenelement in einem zweiten Lager schwenkbar mit einem Innenprofil der Dichtleiste verbindbar, wobei das zweite Lager eine Schwenkachse hat, die in einer Ebene senkrecht zur Längsrichtung der Dichtung liegt, und das zweite Scherenelement zur Bildung des zweiten Lagers einen Lagerzapfen aufweist. Das zweite Scherenelement und das erste Scherenelement sind in einem dritten Lager zueinander schwenkbar aneinander lagerbar, wobei das zweite Scherenelement für das dritte Lager eine Ausnehmung aufweist, in die ein Lagerzapfen des ersten Scherenelementes eingreifen kann. Das zweite und dritte Lager sind Drehlager. Das zweite Scherenelement hat ein vom zweiten Lager betrachtet jenseits des dritten Lagers liegendes Ende, welches über ein viertes Lager mit einer Stange der Dichtung verbindbar ist, wobei das vierte Lager ein Lager mit zwei Freiheitsgeraden ist, die eine Drehung und eine Verschiebung des Endes des zweiten Scherenelementes gegenüber der Stange zulassen. Das Ende des zweiten Scherenelementes und ein Abschnitt zwischen dem Ende und dem dritten Lager weisen ein Fenster auf, durch das die Stange geführt werden kann. An dem Ende des zweiten Scherenelementes sind kreissegmentartige Strukturen vorgesehen, welche an einer Innenseite eines Stegs eines Gehäuses der Dichtung anliegen oder mit nur geringem Abstand zur Innenseite dieses Stegs angeordnet sein können und sich bei einer Betätigung der Dichtung, ggf. mit Abstand, entlang der Innenseite des Gehäuses bewegen können.

Gemäß der Erfindung (Anspruch 2) kann eine schmale Dichtung dann geschaffen werden, wenn das zweite Lager durch einen einzigen Zapfen am zweiten Scherenelement und einen Kanal in der Dichtleiste gebildet ist, in dem der Zapfen schwenkbar angeordnet ist.

Dazu kann der Kanal in der Dichtleiste einen Boden, zwei beabstandete Seitenwände und einen von einer ersten der beiden Seitenwände in Richtung zur zweiten der beiden Seitenwände ragenden Steg aufweisen. Zwischen einem freien Ende des Stegs und der zweiten Seitenwand kann dann ein Schlitz verbleiben, durch den das zweiten Scherenelement hindurchgreift. Der Zapfen des zweiten Lagers kann diesen Steg hintergreifen.

Eine schmale Dichtung kann auch dann geschaffen werden, wenn bei einer Dichtung mit Scherenelementen, das erste Scherenelement ein vom ersten Lager betrachtet jenseits des dritten Lagers liegendes, zur Dichtleiste verschiebbares Ende aufweist, das einen Abstand vom dritten Lager hat, der wenigstens 50% des Abstandes des zweiten Lagers vom dritten Lager beträgt. Dadurch ergibt sich zwischen dem dritten Lager und dem verschiebbaren Ende ein Abschnitt des ersten Scherenelementes, der dazu genutzt werden kann, um das erste Scherenelement durch die Dichtleiste und/oder ein Verschiebteil des Absenkmechanismus zur führen. Für die Führung des verschiebbaren Endes des ersten Scherenelementes durch die Dichtleiste weist die Dichtleiste einen Führungskanal auf.

Für die Führung an dem Verschiebteil des Absenkmechanismus kann der zwischen dem dritten Lager und dem verschiebbaren Ende liegende Abschnitt des ersten Scherenelementes auf einer dem Haltemittel zugewandten Seite einen Schlitz aufweisen. Insbesondere bei nicht betätigter Dichtung kann das Verschiebeteil in den Schlitz eingreifen und das ersten Scherenelement insbesondere sowohl zu Beginn einer Absenkbewegung der Dichtleiste, aber auch am Ende einer Aufwärtsbewegung der Dichtleiste führen.

Es ist möglich, dass das dritte Lager durch einen einzigen Zapfen eines der beiden Scherenelemente und eine Ausnehmung im anderen der beiden Scherenelemente, in die der Zapfen eingesteckt ist, gebildet ist.

Eine schmale Dichtung kann gemäß der Erfindung (Anspruch 6) insbesondere auch dadurch geschaffen werden, dass das dritte Lager durch einen einzigen Zapfen eines der beiden Scherenelemente und eine Ausnehmung im anderen der beiden Scherenelemente, in die der Zapfen eingesteckt ist, gebildet ist. Im Unterschied zu anderen Ausführungen von Dichtungen, bei denen für die Verbindung der Scherenelemente Nieten (siehe CH 465 830) oder Rastverbindungen (siehe EP 3 284 896 A1) genutzt werden, die auch quer zur Längsrichtung der Dichtung wirkende Kräfte oder Momente aufnehmen können, kann bei der erfindungsgemäßen Lagerung im dritten Lager nur die Wirkung von Kräften und Momenten quer zur Längsrichtung der Dichtung aufgenommen werden.

Damit sich im Gebrauch der Scherenelemente die Verbindung im dritten Lager nicht löst, ist es von Vorteil, wenn die Scherenelemente nicht nur in dem ersten und zweiten Lager gelagert, sondern auch an den verschiebbaren Enden in Längsrichtung der Dichtung geführt sind, und zwar vorteilhaft so, dass die Scherenelemente keine oder kaum eine Bewegung quer zur Längsrichtung der Dichtung ausführen können. Insbesondere dann kann die Steckverbindung hergestellt durch die Ausnehmung in dem einem Scherenelement und den Zapfen in dem anderen Scherenelement ausreichen, um ein Lager zu bilden, das für die Übertragung von Kräften zwischen den Scherenelementen geeignet ist.

Das zweite Scherenelement kann ein vom zweiten Lager betrachtet jenseits des dritten Lagers liegendes parallel zur Dichtleiste verschiebbares Ende aufweisen. Das bereits erwähnte Verschiebeteil, das bei einer Betätigung der Dichtung parallel zur Längsrichtung der Dichtung verschoben wird, kann mit dem verschiebbaren Ende des zweiten Scherenelementes gekoppelt sein, um die bei der Betätigung der Dichtung durchgeführte Bewegung des Verschiebeteils auf die Scherenelemente und letztlich auf die Dichtleiste zu übertragen.

Eine gute Festlegung des ersten Scherenelementes einer erfindungsgemäßen Dichtung in einer Richtung quer zur Längsrichtung der Dichtung kann dadurch erreicht werden, dass das erste Scherenelement zwischen dem ersten und dem dritten Lager gegabelt ist oder ein Fenster aufweist. An Gabelbeinen des ersten Scherenelements oder seitlichen Rahmenabschnitten eines Fensters im ersten Scherenelement können nach außen ragende Zapfen vorgesehen sein, die in Ausnehmungen des Halteteils oder in Ausnehmungen eines mit dem Halteteil verbundenen Teils eingreifen.

Eine gute Festlegung des zweiten Scherenelementes einer erfindungsgemäßen Dichtung in einer Richtung quer zur Längsrichtung der Dichtung kann dadurch erreicht werden, dass das zweite Scherenelement zwischen dem verschiebbaren Ende und dem dritten Lager gegabelt ist oder ein Fenster aufweist.

Dann kann das Verschiebeteil zwischen Gabelbeinen des gegabelten Abschnitts des ersten und/oder zweiten Scherenelementes und/oder durch das Fenster des ersten und/oder zweiten Scherenelementes hindurchgreifen. Dadurch ist eine Festlegung in Querrichtung zur Längsrichtung der Dichtung möglich.

Vorzugsweise ist das Verschiebteil mittels eines oder mehrerer Führungsteile geführt, die in dem Halteelement befestigt sind.

Weitere Merkmale und Vorteile der vorliegenden Erfindung werden deutlich anhand der nachfolgenden Beschreibung einer erfindungsgemäßen Dichtung unter Bezugnahme auf die beiliegenden Abbildungen. Darin zeigen:
- Fig. 1: eine perspektivische Ansicht der Dichtung im nicht betätigten Zustand,
- Fig. 2: eine perspektivische Ansicht der Dichtung im betätigten Zustand,
- Fig. 3: eine perspektivische Ansicht von Führungsteilen, des Auslösers und des Absenkmechanismus im nicht betätigten Zustand der Dichtung,
- Fig. 3a: eine perspektivische Ansicht von Führungsteilen, des Auslösers und des Absenkmechanismus im nicht betätigten Zustand einer Variante der Dichtung,
- Fig. 4: eine perspektivische Ansicht von Führungsteilen, des Auslösers und des Absenkmechanismus im betätigten Zustand der Dichtung,
- Fig. 4a: eine perspektivische Ansicht von Führungsteilen, des Auslösers und des Absenkmechanismus im betätigten Zustand der Variante der Dichtung,
- Fig. 5: einen vergrößerten Ausschnitt aus Fig. 3,
- Fig. 5a: einen vergrößerten Ausschnitt aus Fig. 3a,
- Fig. 6: einen vergrößerten Ausschnitt aus Fig. 4,
- Fig. 6a: einen vergrößerten Ausschnitt aus Fig. 4a,
- Fig. 7: den Auslöser der Dichtung in perspektivischer Darstellung,
- Fig. 7a: den Auslöser der Variante der Dichtung in perspektivischer Darstellung,
- Fig. 8: einen Kopf des Auslösers aus Fig. 7 in perspektivischer Darstellung,
- Fig. 8a: einen Kopf des Auslösers aus Fig. 7a in perspektivischer Darstellung,
- Fig. 9: ein Kopplungselement des Auslösers aus Fig. 7 in perspektivischer Darstellung,
- Fig. 9a: ein Kopplungselement des Auslösers aus Fig. 7a in perspektivischer Darstellung,
- Fig. 10: einen Schnitt durch den Auslöser aus Fig. 7,
- Fig. 10a: einen Schnitt durch den Auslöser aus Fig. 7a,
- Fig. 11: eine perspektivische Ansicht von Führungsteilen und Teilen des Absenkmechanismus im nicht betätigten Zustand der Dichtung,
- Fig. 12: die Ansicht gemäß Fig. 11, jedoch ohne Führungsteile,
- Fig. 13: eine perspektivische Ansicht eines Verschiebeteils des Absenkmechanismus,
- Fig. 14: eine perspektivische Ansicht eines ersten Scherenelementes des Absenkmechanismus,
- Fig. 15: eine Draufsicht auf das erste Scherenelement,
- Fig. 16: eine perspektivische Ansicht eines zweiten Scherenelementes des Absenkmechanismus,
- Fig. 17: eine Draufsicht auf das zweite Scherenelement,
- Fig. 18: eine perspektivische Ansicht von Führungsteilen und Teilen des Absenkmechanismus im betätigten Zustand der Dichtung,
- Fig. 19: die Ansicht gemäß Fig. 18, jedoch ohne Führungsteile,
- Fig. 20: eine perspektivische Ansicht von Elementen zur Rückstellung einer betätigten Dichtung,
- Fig. 21: ein Führungselement, welches eine Rückstellfeder aufnimmt,
- Fig. 22: eine Seitenansicht eines Teils der Dichtung,
- Fig. 23: einen Schnitt durch den in Fig. 22 dargestellten Teil der Dichtung gemäß der Linie XXIII-XXIII in Fig. 22,
- Fig. 24: einen Schnitt durch den in Fig. 22 dargestellten Teil der Dichtung gemäß der Linie XXIV-XXIV in Fig. 22 und
- Fig. 25: einen Schnitt durch den in Fig. 22 dargestellten Teil der Dichtung gemäß der Linie XXV-XXV in Fig. 22.

Die in den Figuren dargestellte erfindungsgemäße automatisch absenkbare Türdichtung weist ein Haltemittel 2 auf, das ein Gehäuse 20 aufweist. Dieses kann mittels Befestigungswinkeln 1 zum Beispiel in einer Nut einer Tür befestigt werden. Mit anderen Befestigungsmitteln ist auch eine Befestigung an einer Außenseite einer Tür möglich. Das Gehäuse 20 hat ein sich in einer Längsrichtung erstreckendes gleichförmiges Profil. Vorzugsweise ist das Gehäuse ein Aluminiumstrangpressprofil.

In dem Gehäuse 20 ist über Führungsteile 21, 22, 23 ein Absenkmechanismus 4 an dem Gehäuse 20 befestigt. Mit diesem Absenkmechanismus 4 kann eine Dichtleiste 5 aus einer angehobenen Position in eine abgesenkte Position bewegt werden. Die Dichtleiste 5 ist zweiteilig und umfasst eine Innenschiene 50 und ein Dichtungsprofil 51, welche sich dichtend an einer Oberfläche, zum Beispiel dem Fußboden, anlegen kann. Der Absenkmechanismus 4 ist mit einem Auslöser 3 gekoppelt, über den eine für die Betätigung der Dichtung notwendige Kraft in den Absenkmechanismus 4 eingebracht werden kann. Der Auslöser 3 der erfindungsgemäßen Dichtung ist zweiteilig aufgebaut. Er weist einen Kopf 31 und ein Kopplungselements 32 auf. Die Relativposition von Kopf 31 und Kopplungselement 32 zu einander kann verändert werden. Dadurch ist es möglich, die Länge des Auslösers in Längsrichtung einzustellen. Eine Längeneinstellung eines Auslösers kann genutzt werden, um den Hub einer Dichtung einzustellen.

Der Kopf 31 des Auslösers 3 weist eine Anschlagsfläche 310 auf, über die eine äußere Kraft in den Auslöser 3 bzw. den Absenkmechanismus 4 eingeleitet werden kann. Der Kopf 31 hat einen Tragkörper 311, an dem die Anschlagsfläche 310 vorgesehen ist. An einer Oberseite des Tragkörpers 311 ist eine Führungsstruktur 312 vorgesehen. Diese wird durch zwei seitlich auskragende Stege gebildet, die in komplementären Führungsstrukturen des Außenprofils verschiebbar angeordnet sind. Der Kopf weist außerdem eine Gewindestange 313 auf, die sich an den Tragkörper 311 an einer der Anschlagsfläche 310 abgewandten Seite anschließt. Die Gewindestange 313 dient der Verbindung des Kopfes 31 mit dem Kopplungselement 32 des Auslösers 3.

Das Kopplungselement 32 des Auslösers 3 weist ebenfalls einen Tragkörper, nämlich den Tragkörper 320 auf. Dieser Tragkörper 320 trägt zunächst Führungsstrukturen 321, die genau so gestaltet sind wie die Führungsstrukturen 312 des Kopfes 31. Das Kopplungselement 32 ist auf einer dem Kopf 31 zugewandten Seite gegabelt. Die dadurch gebildeten Gabelbeine 322, 323 begrenzen eine Aufnahme 324, in welcher die Gewindestange 313 des Kopfes 31 zumindest teilweise aufgenommen ist. Die einander zugewandten Innenseiten der Gabelbeine 322, 323 sind konkav gewölbt. Auf den Innenseiten sind Gewindegangabschnitte vorgesehen, in die die Gewindestange 313 eingeschraubt ist. Die Gewindegangabschnitte bilden ein unvollständiges Gewinde, welches an den Seiten offen ist. Die Gewindestange 313 wird in diesem unvollständigen Gewinde durch die Gewindegangabschnitte auf den Innenseiten der Gabelbeine 322, 323 in der Längsrichtung der Dichtung gehalten. In der Querrichtung wird die Gewindestange 313 durch die konkave Wölbung der Gewindegangabschnitte gehalten. Anders als bei einem vollständigen Gewinde, welches Querkräfte sehr gut aufnehmen kann, kann das unvollständige Gewinde nur geringe Querkräfte aufnehmen. Dadurch allerdings, dass sowohl am Kopf 31 als auch am Kopplungselement 32 die Führungsstrukturen 312 bzw. 321 vorgesehen sind, und dadurch, dass der Kopf 31 und das Kopplungselement 32 in der Querrichtung der Dichtung fixiert sind, treten kaum Querkräfte auf, die dazu führen könnten, dass die Gewindestange 313 aus dem durch die Gabelbeine 322, 323 gebildeten unvollständigen Gewinde herausrutscht.

Anstelle des Gewindes könnte die Stange 313 gezahnt sein. Entsprechend könnten die Innenseiten der Gabelbeine 322, 323 gezahnt sein, so dass die Stange 313 zwischen den Gabelbeinen eingerastet werden kann.

An dem der Gabeln entgegengesetzten Ende des Tragkörpers ist eine Verbindungsstruktur 325 vorgesehen, die der Verbindung des Auslösers mit dem Absenkmechanismus 4 dient.

Bei den Führungsteilen 21, 22, 23 handelt es sich um Formteile, die eine an das Gehäuse 20 angepasste Außenkontur haben, so dass die Führungsteile 21, 22, 23 in das Gehäuse 20 eingeschoben und dort befestigt werden können. Das Gehäuse 20 weist dazu nach innen ragende Stege 200 auf, die von komplementären Verbindungstrukturen der Führungsteile 21, 22, 23 ebenso hintergriffen werden wie von den Führungsstrukturen 312, 321 des Kopfes 3.

Erste Führungsteile 21 und zweite Führungsteile 22 der Führungsteile 21, 22, 23 weisen einen Kanal auf, durch den eine Stange 40 hindurchgeführt ist. Diese Stange ist mehrteilig und weist mehrere hintereinander liegende Abschnitte auf, die miteinander verbunden sind. Einer dieser Abschnitte ist ein Verschiebeteil 401, welches eine besondere Funktion für den Absenkmechanismus 4 hat und noch näher beschrieben wird. Ein anderer Abschnitt der Stange 40 ist mit dem Auslöser verbunden. Dieser Abschnitt weist eine Verbindungsstruktur 49 auf, die mit der Verbindungsstruktur 325 des Auslösers 3 gekoppelt ist.

Ein drittes Führungsteil 23 der Führungsteile 21, 22, 23 ist am Ende der Stange 40 vorgesehen. Dieses dritte Führungsteil 23 hat eine Aufnahme, in die das Ende der Stange 40 eingeführt ist. In der Aufnahme ist auf einem Dorn 230 eine Rückstellfeder 44 des Absenkmechanismus angeordnet. Diese Rückstellfeder 44 bewirkt nach einer Entlastung des Auslösers 3 einen Übergang der Dichtung vom betätigten in den nicht betätigten Zustand. Die Rückstellfeder drückt dazu auf das Ende der Stange 40, welches in der Aufnahme des dritten Führungsteils 22 angeordnet ist.

Die Stange 40 ist mit zwei identischen Scherenmechanismen gekoppelt, die ein erstes Scherenelement 41 und ein zweites Scherenelement 42 umfassen. Das erste Scherenelement ist über ein erstes Lager L1 schwenkbar an dem zweiten Führungsteil 22 gelagert. Das zweite Scherenelement 42 ist in einem zweiten Lager L2 schwenkbar mit einem Innenprofil 50 der Dichtleiste 5 verbunden. Das erste Lager L1 und das zweite Lager L2 haben Schwenkachsen, die in einer Ebene senkrecht zur Längsrichtung der Dichtung liegen. In einem dritten Lager L3 sind das erste Scherenelement 41 und das zweite Scherenelement 42 zueinander schwenkbar aneinandergelagert. Das erste, zweite und dritte Lager L1, L2, L3 sind Drehlager.

Das erste Scherenelement 41 ist am im ersten Lager L1 gelagerten Ende gegabelt. Die durch die Gabelung entstandenen Gabelbeine 413 weisen nach außen ragende Lagerzapfen 410 auf, die in Ausnehmungen 220 in dem zweiten Lagerteil 22 gelagert sind. Die Zapfen 410 und die Ausnehmungen 220 bilden das erste Lager L1. Die beiden Gabelbeine 413 haben einen Abstand, der so gewählt ist, dass die Stange 40 zwischen den beiden Gabelbeinen hindurchgeführt werden kann.

Das erste Scherenelement 41 hat einen weiteren Lagerzapfen 411, der zusammen mit einer Ausnehmung 421, die in dem zweiten Scherenelement 42 vorgesehen ist und in die der Lagerzapfen 411 eingesteckt ist, das dritte Lager L3 bildet.

Das erste Scherenelement hat ein vom zweiten Lager L2 betrachtet jenseits des dritten Lagers L3 liegendes Ende 413. Zwischen diesem Ende 413 und dem dritten Lager L3 erstreckt sich ein Abschnitt 412 des ersten Scherenelementes. Das Ende 413 wird in einem Kanal der Innenschiene 50 geführt, die durch Seitenwände 501, 502 und einen von der Seitenwand 502 in Richtung zur ersten Seitenwand 501 ragenden Steg 503 begrenzt wird. Der Kanal bildet ein Linearlager, in dem das Ende 413 geführt ist. Der Abschnitt 412 weist auf seiner der Stange 40 zugewandten Seite einen Schlitz auf, der ungefähr so breit ist wie die Stange 40. Im nicht betätigten Zustand der Dichtung greift die Stange 40 in den Schlitz ein. Die Lage des ersten Scherenelementes wird durch das Eingreifen der Stange 50 in den Schlitz und insbesondere durch die Führung in dem Kanal in der Querrichtung gehalten.

Das zweite Lager L2, in dem das zweite Scherenelement 42 und die Innenschiene 50 an einander gelagert sind, wird durch einen Lagerzapfen 420 und einen Kanal gebildet, der durch den Boden 500, die Seitenwände 501, 502 und den von der Seitenwand 502 in Richtung zur ersten Seitenwand 501 ragenden Steg 503 gebildet ist. Der Steg 503 wird von dem Lagerzapfen 420 hintergriffen.

Das zweite Scherenelement hat ein vom zweiten Lager L2 betrachtet jenseits des dritten Lagers liegendes Ende 423. Dieses Ende 423 ist über ein viertes Lager L4 mit der Stange 40 verbunden. Es handelt sich bei dem vierten Lager L2 um ein Lager mit zwei Freiheitsgeraden, die eine Drehung und eine Verschiebung des Endes des zweite Scherenelementes 42 gegenüber der Stange 40 zulassen.

In der Querrichtung ist das zweite Scherenelement weder im zweiten Lager noch im vierten Lager verschiebbar. Dadurch kann das zweiten Scherenelement nicht oder allenfalls wenig in der Querrichtung verschoben werden.

Dadurch, dass weder das erste Scherenelement 41 noch das zweite Scherenelement 42 in der Querrichtung in einem bedeutenden Maß verschoben werden können, kann sich der Lagerzapfen 411 nicht aus der Ausnehmung 421 lösen.

Im Normalfall ist das Ende des zweiten Scherenelementes 42 an einer Verschiebung gegenüber der Stange 40 durch eine Feder 43 gehindert, die das Ende 423 des zweiten Scherenelementes 42 an einen Rand einer Ausnehmung 4011 des Verschiebeteils 401 zieht. Die Feder 43 ist dazu an dem Ende 423 des zweiten Scherenelementes 42 und an einem Haken 4010 der Stange 40 eingehängt. Nur in besonderen Fällen lösen sich das Ende 423 des zweiten Scherenelementes und der Rand der Ausnehmung 4011 gegen den Zug der Feder 43 voneinander.

Wird nun durch eine Betätigung des Auslösers 3 die Stange 40 verschoben, verschiebt sich das Ende 423 des zweiten Scherenelementes gegenüber dem über das zweite Führungsteil 22 fest mit dem Gehäuse 20 verbundenen ersten Lager L1. Dabei wird das zweite Lager L2, das das zweite Scherenelement 42 mit dem Innenprofil 50 verbindet, aufgrund der Verbindung des ersten und des zweiten Scherenelementes 41, 42 im dritten Lager linear nach unten abgesenkt. Die Dichtleiste 5 wird dadurch quer zur Längsrichtung der Dichtung abgesenkt und gegen den Boden gedrückt, so dass das Dichtungsprofil 51 an dem Boden anliegt. Dadurch, dass zwei identische Scherenmechanismen vorgesehen sind und diese durch die Stange 40 synchron betätigt werden, wird die Dichtleiste 5 parallel zum Gehäuse 2 abgesenkt.

Liegt nun die Dichtleiste 5 auf dem Boden auf, kann sie nicht weiter nach unten bewegt werden. Auch das zweite Lager L2 kann dann nicht weiter nach unten bewegt werden, wodurch das Ende 423 des zweiten Scherenelementes an einer weiteren Bewegung mit der Stange 40 gehindert ist. Wird dann aber weiter über den Auslöser ein Druck auf die Stange 40 ausgeübt und übersteigt dieser Druck die Kraft der Feder 43, löst sich das Ende 423 des zweiten Scherenelementes 42 von dem Rand der Ausnehmung 4011 und das Ende 423 bewegt sich in der Ausnehmung 4011, da die Stange 40 gegenüber dem Ende 423 verschoben wird. Durch dieses Zusammenwirken der Ausnehmung 4011, des Endes 423 des zweiten Scherenelementes 42 und der Feder 43 wird eine Überlastung des Absenkmechanismus 4 verhindert, die zu Schäden an der Dichtung führen könnte.

Das Ende 423 des zweiten Scherenelementes und ein Abschnitt 422 zwischen dem Ende 423 und dem dritten Lager L3 weisen ein Fenster auf, durch das die Stange 40 geführt ist.

An dem zweiten Ende 423 des zweiten Scherenelementes sind kreissegmentartige Strukturen vorgesehen. Diese liegen an der Innenseite eines Stegs 201 des Gehäuses 20 an oder sind mit nur geringem Abstand zur Innenseite dieses Stegs 201 angeordnet und bewegen sich bei einer Betätigung der Dichtung, ggf. mit Abstand, entlang der Innenseite des Gehäuses 20.

Die in den Figuren 3a bis 10a dargestellte Variante der Dichtung unterscheidet sich lediglich durch den Auslöser 3 von der Dichtung gemäß der Figuren 3 bis 10. Die Variante der Dichtung ist übrigens identisch zu der Dichtung gemäß den Figuren 3 bis 10, weshalb die Figuren 1 bis 2 und 11 bis 25 auch für die Variante der Dichtung Gültigkeit haben.

Bei der Variante ist der Auslöser 3 ebenfalls zweiteilig gestaltet. Er weist einen Kopf 31 und ein Kopplungselement 32 auf. Die Relativposition von Kopf 31 und Kopplungselement 32 zu einander kann verändert werden. Dadurch ist es möglich, die Länge des Auslösers in Längsrichtung einzustellen. Eine Längeneinstellung eines Auslösers kann genutzt werden, um den Hub einer Dichtung einzustellen.

Der Kopf 31 des Auslösers 3 der Variante weist ebenfalls eine Anschlagsfläche 310 auf, über die eine äußere Kraft in den Auslöser 3 bzw. den Absenkmechanismus 4 eingeleitet werden kann. Der Kopf 31 hat auch einen Tragkörper 311, an dem die Anschlagsfläche 310 vorgesehen ist. An einer Oberseite des Tragkörpers 311 ist ebenfalls eine Führungsstruktur 312 vorgesehen. Diese wird wiederum durch zwei seitlich auskragende Stege gebildet, die in komplementären Führungsstrukturen des Außenprofils verschiebbar angeordnet sind. Der Kopf weist außerdem eine Aufnahme 314 auf, die ein Innengewinde hat.

Das Kopplungselement 32 des Auslösers 3 der Variante weißt ebenfalls einen Tragkörper, nämlich den Tragkörper 320 auf. Dieser Tragkörper 320 trägt ebenfalls Führungsstrukturen 321, die genau so gestaltet sind wie die Führungsstrukturen 312 des Kopfes 31. Das Kopplungselement 32 weist auf einer dem Kopf 31 zugewandten Seite eine Gewindestange 326 auf. Diese Gewindestange ist seitlich abgeflacht und glatt. Lediglich eine Oberseite und eine Unterseite der Stange sind abgerundet und weisen Abschnitte des Gewindegangs eines herkömmlichen Gewindes auf. Die Gewindestange 326 trägt ein unvollständiges Gewinde, das in die Aufnahme 314 eingeschraubt ist.

An dem der Gewindestange 326 entgegengesetzten Ende des Tragkörpers 320 ist eine Verbindungsstruktur 325 vorgesehen, die der Verbindung des Auslösers mit dem Absenkmechanismus 4 dient.

## Patentansprüche

1. Zweites Scherenelement (42) für einen Absenkmechanismus (4) umfassend ein erstes Scherenelement (41) und das zweite Scherenelement (42), wobei der Absenkmechanismus für eine Dichtung mit einer absenkbaren Dichtleiste (5) vorgesehen ist,
- wobei das zweite Scherenelement (42) in einem zweiten Lager (L2) schwenkbar mit einem Innenprofil (50) der Dichtleiste (5) verbindbar ist, wobei das zweite Lager (L2) eine Schwenkachse hat, die in einer Ebene senkrecht zur Längsrichtung der Dichtung liegt, und das Scherenelement zur Bildung des zweiten Lagers (L2) einen Lagerzapfen (420) aufweist,
- wobei das zweite Scherenelement (42) und das erste Scherenelement (41) in einem dritten Lager (L3) zueinander schwenkbar aneinander lagerbar sind,
- wobei das zweite und dritte Lager (L2, L3) Drehlager sind,
- wobei das zweite Scherenelement (42) ein vom zweiten Lager (L2) betrachtet jenseits des dritten Lagers liegendes Ende (423) hat, welches über ein viertes Lager (L4) mit einer Stange (40) der Dichtung verbindbar ist, wobei das vierte Lager (L4) ein Lager mit zwei Freiheitsgeraden ist, die eine Drehung und eine Verschiebung des Endes des zweiten Scherenelementes (42) gegenüber der Stange (40) zulassen,
**dadurch gekennzeichnet, dass**
- das zweite Scherenelement (42) für das dritte Lager (L3) eine Ausnehmung (421) aufweist, in die ein Lagerzapfen (411) des ersten Scherenelementes (41) eingreifen kann.
- das Ende (423) des zweiten Scherenelementes (42) und ein Abschnitt (422) zwischen dem Ende (423) und dem dritten Lager (L3) ein Fenster aufweisen, durch das die Stange (40) geführt werden kann,
- an dem Ende (423) des zweiten Scherenelementes (42) kreissegmentartige Strukturen vorgesehen sind, welche an einer Innenseite eines Stegs (201) eines Gehäuses (20) der Dichtung anliegen oder mit nur geringem Abstand zur Innenseite dieses Stegs (201) angeordnet sein können und sich bei einer Betätigung der Dichtung, ggf. mit Abstand, entlang der Innenseite des Gehäuses (20) bewegen können.

2. Dichtung (D) mit einer absenkbaren Dichtleiste (5), die mittels eines durch einen Auslöser (3) betätigbaren Absenkmechanismus (4) absenkbar ist,
- wobei der Absenkmechanismus (4) ein erstes Scherenelement (41) und ein zweites Scherenelement (42) nach Anspruch 1 aufweist,
- wobei das erste Scherenelement (41) über ein erstes Lager (L1) mittelbar oder unmittelbar schwenkbar mit einem Haltemittel (2) verbunden ist und das zweite Scherenelement (42) über ein zweites Lager (L2) schwenkbar mit der Dichtleiste (5) verbunden ist, und die Scherenelemente (41, 42) über ein drittes Lager (L3) schwenkbar miteinander verbunden sind,
**dadurch gekennzeichnet, dass**
das zweite Lager (L2) durch einen einzigen Zapfen (420) am zweiten Scherenelement (42) und einen Kanal in der Dichtleiste (5) gebildet ist, in dem der Zapfen (420) schwenkbar angeordnet ist.

3. Dichtung (D) mit einer absenkbaren Dichtleiste (5), die mittels eines durch einen Auslöser (3) betätigbaren Absenkmechanismus (4) absenkbar ist,
- wobei der Absenkmechanismus (4) ein erstes Scherenelement (41) und ein zweites Scherenelement (42) nach Anspruch 1 aufweist,
- wobei das erste Scherenelement (41) über ein erstes Lager (L1) mittelbar oder unmittelbar schwenkbar mit einem Haltemittel (2) verbunden ist und das zweite Scherenelement (42) über ein zweites Lager (L2) schwenkbar mit der Dichtleiste (5) verbunden ist, und die Scherenelemente (41, 42) über ein drittes Lager (L3) schwenkbar miteinander verbunden sind,
**dadurch gekennzeichnet,**
**dass** das erste Scherenelement (41) ein vom ersten Lager (L1) betrachtet jenseits des dritten Lagers (L3) liegendes zur Dichtleiste (5) verschiebbares Ende (413) aufweist, das einen Abstand vom dritten Lager (L3) hat, der wenigstens 50% des Abstandes des zweiten Lagers (L2) vom dritten Lager (L3) beträgt und
**dass** ein verschiebbares Ende (413) des ersten Scherenelementes (41) in einem Führungskanal der Dichtleiste (5) geführt ist.

4. Dichtung (D) nach Anspruch 3, **dadurch gekennzeichnet, dass** das erste Scherenelement (41) zwischen dem dritten Lager (L3) und dem verschiebbaren Ende (413) einen Abschnitt (412) aufweist, der auf einer dem Haltemittel (2) zugewandten Seite einen Schlitz aufweist.

5. Dichtung (D) nach Anspruch 4, **dadurch gekennzeichnet, dass** der Absenkmechanismus (4) ein Verschiebeteil (401) aufweist, das bei nicht betätigter Dichtung in den Schlitz eingreift.

6. Dichtung (D) nach dem Oberbegriff des Anspruchs 2,
**dadurch gekennzeichnet,**
**dass** das dritte Lager (L3) durch einen einzigen Zapfen (411) eines der beiden Scherenelemente (41) und eine Ausnehmung (421) im anderen der beiden Scherenelemente (42), in die der Zapfen (411) eingesteckt ist, gebildet ist.

7. Dichtung (D) nach einem der Ansprüche 2 bis 6, **dadurch gekennzeichnet, dass** der Kanal in der Dichtleiste (5) einen Boden (500), zwei beabstandete Seitenwände (501, 502) und einen von einer ersten der beiden Seitenwände (501, 502) in Richtung zur zweiten der beiden Seitenwände (501, 502) ragenden Steg (503) aufweist, wobei zwischen einem freien Ende des Stegs (503) und der zweiten Seitenwand (502) ein Schlitz verbleibt, durch den das zweiten Scherenelement (42) hindurchgreift und wobei der Zapfen (420) des zweiten Lagers (L2) den Steg (503) hintergreift.

8. Dichtung (D) nach einem der Ansprüche 2 bis 7, **dadurch gekennzeichnet, dass** das zweite Scherenelement (42) ein vom zweiten Lager (L2) betrachtet jenseits des dritten Lagers (L3) liegendes verschiebbares Ende (423) aufweist, welches parallel zur Längsrichtung der Dichtleiste (5) verschiebbar ist.

9. Dichtung (D) nach Anspruch 5, **dadurch gekennzeichnet, dass** das Verschiebeteil (401) parallel zur Längsrichtung der Dichtleiste (5) verschiebbar ist und mit dem verschiebbaren Ende (423) des zweiten Scherenelementes (42) gekoppelt ist.

10. Dichtung (D) nach einem der Ansprüche 2 bis 9, **dadurch gekennzeichnet, dass** das erste Scherenelement (41) zwischen dem ersten Lager (L1) und dem dritten Lager (L3) gegabelt ist oder ein Fenster aufweist.

11. Dichtung (D) nach einem der Ansprüche 2 bis 10, **dadurch gekennzeichnet, dass** das zweiten Scherenelemente (42) zwischen dem verschiebbaren Ende (423) und dem dritten Lager (L3) gegabelt ist oder ein Fenster aufweist.

12. Dichtung (D) nach Anspruch 9, 10 und 11, **dadurch gekennzeichnet, dass** das Verschiebeteil (401) zwischen Gabelbeinen des gegabelten Abschnitts des ersten Scherenelementes (41) und/oder zweiten Scherenelementes (42) und/oder durch das Fenster des ersten Scherenelementes (41) und/oder des zweiten Scherenelementes (42) hindurchgreift.

## Claims

1. Second scissor element (42) for a lowering mechanism (4) comprising a first scissor element (41) and the second scissor element (42), wherein the lowering mechanism is provided for a seal with a lowerable sealing strip (5),
- wherein the second scissor element (42) can be pivotably connected in a second bearing (L2) with an inner profile (50) of the sealing strip (5), wherein the second bearing (L2) has a pivot axis, which lies in a plane perpendicular to the longitudinal direction of the seal, and the scissor element has a bearing pin (420) for forming the second bearing (L2),
- wherein the second scissor element (42) and the first scissor element (41) can be mounted pivotably relative to one another in a third bearing (L3),
- wherein the second and third bearings (L2, L3) are pivot bearings,
- wherein the second scissor element (42) has an end (423) located beyond the third bearing when viewed from the second bearing (L2), which can be connected to a rod (40) of the seal via a fourth bearing (L4), wherein the fourth bearing (L4) is a bearing with two degrees of freedom, which permit a rotation and a displacement of the end of the second scissor element (42) relative to the rod (40),
**characterized in that**
- the second scissor element (42) for the third bearing (L3) has a recess (421), in which a bearing pin (411) of the first scissor element (41) can engage
- the end (423) of the second scissor element (42) and a section (422) between the end (423) and the third bearing (L3) have a window, through which the rod (40) can be guided,
- circular segment-like structures are provided at the end (423) of the second scissor element (42), which rest against an inner side of a web (201) of a housing (20) of the seal or can be arranged at only a small distance from the inner side of the web (201) and can move along the inner side of the housing (20) when the seal is actuated, if necessary at a distance.

2. Seal (D) with a lowerable sealing strip (5), which can be lowered by means of a lowering mechanism (4), which can be actuated by a trigger (3),
- wherein the lowering mechanism (4) has a first scissor element (41) and a second scissor element (42) according to claim 1,
- wherein the first scissor element (41) is directly or indirectly pivotably connected to a retaining means (2) via a first bearing (L1) and the second scissor element (42) is pivotably connected to the sealing strip (5) via a second bearing (L2), and the scissor elements (41, 42) are pivotably connected to one another via a third bearing (L3),
**characterized in that**
the second bearing (L2) is formed by a single pin (420) on the second scissor element (42) and a channel in the sealing strip (5), in which the pin (420) is pivotably arranged.

3. Seal (D) with a lowerable sealing strip (5), which can be lowered by means of a lowering mechanism (4), which can be actuated by a trigger (3),
- wherein the lowering mechanism (4) has a first scissor element (41) and a second scissor element (42) according to claim 1,
- wherein the first scissor element (41) is directly or indirectly pivotably connected to a retaining means (2) via a first bearing (L1) and the second scissor element (42) is pivotably connected to the sealing strip (5) via a second bearing (L2), and the scissor elements (41, 42) are pivotably connected to one another via a third bearing (L3),
**characterized in that**
the first scissor element (41) has an end (413), which can be displaced toward the sealing strip (5), located beyond the third bearing (L3) when viewed from the first bearing (L1), which has a distance from the third bearing (L3), which is at least 50% of the distance of the second bearing (L2) from the third bearing (L3) and
**in that** a displaceable end (413) of the first scissor element (41) is guided in a guide channel of the sealing strip (5).

4. Seal (D) according to claim 3, **characterized in that** the first scissor element (41) has a section (412) between the third bearing (L3) and the displaceable end (413), which has a slot on a side facing the retaining means (2).

5. Seal (D) according to claim 4, **characterized in that** the lowering mechanism (4) has a displaceable part (401), which engages in the slot when the seal is not actuated.

6. Seal (D) according to the preamble of claim 2,
**characterized in that**
the third bearing (L3) is formed by a single pin (411) of one of the two scissor elements (41) and a recess (421) in the other of the two scissor elements (42), in which the pin (411) is inserted.

7. Seal (D) according to any of claims 2 to 6, **characterized in that** the channel in the sealing strip (5) has a base (500), two spaced side walls (501, 502) and a web (503) protruding from a first of the two side walls (501, 502) in the direction of the second of the two side walls (501, 502), wherein a slot remains between a free end of the web (503) and the second side wall (502), through which the second scissor element (42) engages and wherein the pin (420) of the second bearing (L2) engages behind the web (503).

8. Seal (D) according to any of claims 2 to 7, **characterized in that** the second scissor element (42) has a displaceable end (423) located beyond the third bearing (L3) when viewed from the second bearing (L2), which can be displaced parallel to the longitudinal direction of the sealing strip (5).

9. Seal (D) according to claim 5, **characterized in that** the displaceable part (401) can be displaced parallel to the longitudinal direction of the sealing strip (5) and is coupled to the displaceable end (423) of the second scissor element (42).

10. Seal (D) according to any of claims 2 to 9, **characterized in that** the first scissor element (41) is forked or has a window between the first bearing (L1) and the third bearing (L3).

11. Seal (D) according to any of claims 2 to 10, **characterized in that** the second scissor element (42) is forked or has a window between the displaceable end (423) and the third bearing (L3).

12. Seal (D) according to claims 9, 10 and 11, **characterized in that** the displaceable part (401) engages between fork legs of the forked section of the first scissor element (41) and/or second scissor element (42) and/or through the window of the first scissor element (41) and/or the second scissor element (42).

## Revendications

1. Deuxième élément de ciseaux (42) pour un mécanisme d'abaissement (4) comprenant un premier élément de ciseaux (41) et le deuxième élément de ciseaux (42), dans lequel le mécanisme d'abaissement est prévu pour un joint d'étanchéité avec une bande d'étanchéité (5) pouvant être abaissée,
- dans lequel le deuxième élément de ciseaux (42) peut être connecté de manière pivotante dans un deuxième palier (L2) à un profilé intérieur (50) de la bande d'étanchéité (5), dans lequel le deuxième palier (L2) présente un axe de pivotement qui se situe dans un plan perpendiculaire à la direction longitudinale du joint d'étanchéité, et l'élément de ciseaux présente un tourillon de palier (420) pour former le deuxième palier (L2),
- dans lequel le deuxième élément de ciseaux (42) et le premier élément de ciseaux (41) peuvent être montés de manière pivotante l'un par rapport à l'autre dans un troisième palier (L3),
- dans lequel le deuxième et le troisième palier (L2, L3) sont des paliers rotatifs,
- dans lequel le deuxième élément de ciseaux (42) présente une extrémité (423) située au-delà du troisième palier vu depuis le deuxième palier (L2), laquelle peut être connectée à une tige (40) du joint d'étanchéité par l'intermédiaire d'un quatrième palier (L4), dans lequel le quatrième palier (L4) est un palier avec deux droites de liberté qui permettent une rotation et un décalage de l'extrémité du deuxième élément de ciseaux (42) par rapport à la tige (40),
**caractérisé en ce que**
- le deuxième élément de ciseaux (42) présente, pour le troisième palier (L3), un évidement (421) dans lequel un tourillon de palier (411) du premier élément de ciseaux (41) peut s'engager
- l'extrémité (423) du deuxième élément de ciseaux (42) et une section (422) entre l'extrémité (423) et le troisième palier (L3) présentent une fenêtre à travers laquelle la tige (40) peut être guidée,
- à l'extrémité (423) du deuxième élément de ciseaux (42), des structures en forme de segments de cercle sont prévues, lesquelles peuvent reposer contre un côté intérieur d'une nervure (201) d'un boîtier (20) du joint d'étanchéité ou être disposées à seulement une faible distance du côté intérieur de cette nervure (201) et, lors d'un actionnement du joint d'étanchéité, peuvent se déplacer, le cas échéant à distance, le long du côté intérieur du boîtier (20).

2. Joint d'étanchéité (D) avec une bande d'étanchéité (5) pouvant être abaissée, qui peut être abaissée au moyen d'un mécanisme d'abaissement (4) pouvant être actionné par un déclencheur (3),
- dans lequel le mécanisme d'abaissement (4) présente un premier élément de ciseaux (41) et un deuxième élément de ciseaux (42) selon la revendication 1,
- dans lequel le premier élément de ciseaux (41) est connecté indirectement ou directement de manière pivotante à un moyen de retenue (2) par l'intermédiaire d'un premier palier (L1) et le deuxième élément de ciseaux (42) est connecté de manière pivotante à la bande d'étanchéité (5) par l'intermédiaire d'un deuxième palier (L2), et les éléments de ciseaux (41, 42) sont connectés entre eux de manière pivotante par l'intermédiaire d'un troisième palier (L3),
**caractérisé en ce que**
le deuxième palier (L2) est formé par un seul tourillon (420) sur le deuxième élément de ciseaux (42) et un canal dans la bande d'étanchéité (5), dans lequel le tourillon (420) est disposé de manière pivotante.

3. Joint d'étanchéité (D) avec une bande d'étanchéité (5) pouvant être abaissée, qui peut être abaissée au moyen d'un mécanisme d'abaissement (4) pouvant être actionné par un déclencheur (3),
- dans lequel le mécanisme d'abaissement (4) présente un premier élément de ciseaux (41) et un deuxième élément de ciseaux (42) selon la revendication 1,
- dans lequel le premier élément de ciseaux (41) est connecté indirectement ou directement de manière pivotante à un moyen de retenue (2) par l'intermédiaire d'un premier palier (L1) et le deuxième élément de ciseaux (42) est connecté de manière pivotante à la bande d'étanchéité (5) par l'intermédiaire d'un deuxième palier (L2), et les éléments de ciseaux (41, 42) sont connectés entre eux de manière pivotante par l'intermédiaire d'un troisième palier (L3),
**caractérisé en ce que**
le premier élément de ciseaux (41) présente une extrémité (413) située, vue depuis le premier palier (L1), au-delà du troisième palier (L3) et pouvant être déplacée vers la bande d'étanchéité (5), qui est située à une distance du troisième palier (L3), qui représente au moins 50 % de la distance entre le deuxième palier (L2) et le troisième palier (L3), et
une extrémité déplaçable (413) du premier élément de ciseaux (41) est guidée dans un canal de guidage de la bande d'étanchéité (5).

4. Joint d'étanchéité (D) selon la revendication 3, **caractérisé en ce que** le premier élément de ciseaux (41) présente, entre le troisième palier (L3) et l'extrémité déplaçable (413), une section (412) qui présente une fente sur un côté tourné vers le moyen de retenue (2).

5. Joint d'étanchéité (D) selon la revendication 4, **caractérisé en ce que** le mécanisme d'abaissement (4) présente une partie de déplacement (401) qui s'engage dans la fente lorsque le joint d'étanchéité n'est pas actionné.

6. Joint d'étanchéité (D) selon le préambule de la revendication 2,
**caractérisé en ce que**
le troisième palier (L3) est formé par un seul tourillon de palier (411) d'un des deux éléments de ciseaux (41) et par un évidement (421) dans l'autre des deux éléments de ciseaux (42), dans lequel le tourillon (411) est inséré.

7. Joint d'étanchéité (D) selon l'une quelconque des revendications 2 à 6, **caractérisé en ce que** le canal dans la bande d'étanchéité (5) présente un fond (500), deux parois latérales espacées (501, 502) et une nervure (503) en saillie d'une première des deux parois latérales (501, 502) vers la deuxième des deux parois latérales (501, 502), dans lequel une fente reste entre une extrémité libre de la nervure (503) et la deuxième paroi latérale (502), à travers laquelle le deuxième élément de ciseaux (42) s'engage, et dans lequel le tourillon (420) du deuxième palier (L2) s'engage derrière la nervure (503).

8. Joint d'étanchéité (D) selon l'une quelconque des revendications 2 à 7, **caractérisé en ce que** le deuxième élément de ciseaux (42) présente une extrémité déplaçable (423) située au-delà du troisième palier (L3), vu depuis le deuxième palier (L2), qui peut être déplacée parallèlement à la direction longitudinale de la bande d'étanchéité (5).

9. Joint d'étanchéité (D) selon la revendication 5, **caractérisé en ce que** la partie de déplacement (401) peut être déplacée parallèlement à la direction longitudinale de la bande d'étanchéité (5) et est couplée à l'extrémité déplaçable (423) du deuxième élément de ciseaux (42).

10. Joint d'étanchéité (D) selon l'une quelconque des revendications 2 à 9, **caractérisé en ce que** le premier élément de ciseaux (41) est fourchu ou présente une fenêtre entre le premier palier (L1) et le troisième palier (L3).

11. Joint d'étanchéité (D) selon l'une quelconque des revendications 2 à 10, **caractérisé en ce que** le deuxième élément de ciseaux (42) est fourchu ou présente une fenêtre entre l'extrémité déplaçable (423) et le troisième palier (L3).

12. Joint d'étanchéité (D) selon les revendications 9, 10 et 11, **caractérisé en ce que** la partie déplaçable (401) passe entre des pattes de fourche de la section fourchue du premier élément de ciseaux (41) et/ou du deuxième élément de ciseaux (42) et/ou à travers la fenêtre du premier élément de ciseaux (41) et/ou du deuxième élément de ciseaux (42).
